# EUROPÄISCHE PATENTSCHRIFT

(11) **EP 2 212 217 B1**
(45) Veröffentlichungstag und Bekanntmachung des Hinweises auf die Patenterteilung: **18.05.2011**
(21) Anmeldenummer: 07819803.3
(22) Anmeldetag: 14.11.2007
(51) Int. Cl.: B65D 75/58

(54) **FOLIENVERPACKUNGSBEUTEL UND VERFAHREN ZUR HERSTELLUNG EINES FOLIENVERPACKUNGSBEUTELS**
SHEET-MATERIAL PACKAGING BAG AND METHOD OF PRODUCING A SHEET-MATERIAL PACKAGING BAG
SACHET D'EMBALLAGE EN FILM ET PROCÉDÉ POUR FABRIQUER UN SACHET D'EMBALLAGE EN FILM

(43) Veröffentlichungstag der Anmeldung: 04.08.2010
(73) Patentinhaber: Nordenia Deutschland Halle GmbH, 33790 Halle (DE)
(72) Erfinder: KUJAT, Marcus, Verstorben (DE)
(74) Vertreter: Albrecht, Rainer Harald
(86) Internationale Anmeldenummer: PCT/EP2007/009846
(87) Internationale Veröffentlichungsnummer: WO 2009/062529

(56) Entgegenhaltungen:
- DE-A1-102006 029 119
- DE-U1- 8 806 040

## Beschreibung

Die Erfindung betrifft einen Folienverpackungsbeutel mit einer Frontwand, einer Rückwand, einem durch eine Quernaht verschlossenen Kopfabschnitt und einem aufreißbaren Entnahmebereich, der sich an einer Seite des Folienverpackungsbeutels von einer ersten Längsseite zu dem Kopfabschnitt erstreckt.

Ein Folienverpackungsbeutel mit dem beschriebenen Aufbau eignet sich insbesondere zum Verpacken von Schüttgütern. Neben pelletierter Tiernahrung kommen als Verpackungsgüter beispielsweise auch Waschmittel, Katzenstreu, Streusalz und pulvrige oder körnige Baumaterialien in Betracht, wobei durch den in einer Ecke des Folienverpackungsbeutels angeordneten Entnahmebereich ein Ausschütten des Verpackungsgutes möglich ist. Insbesondere bei großen Gebinden soll häufig nur eine Teilmenge entnommen werden, wobei dann für das nach einem erstmaligen Öffnen im Folienverpackungsbeutel verbleibenden Verpackungsgut ein gewisser Schutz gegenüber Umwelteinflüssen gewünscht wird. Wenn die Entnahme von Teilmengen vorgesehen ist, wird üblicherweise auch eine leichte Handhabung und die Möglichkeit einer genauen Dosierung gewünscht.

Aus der Druckschrift DE 10 2006 029 119 A1 ist ein Seitenfaltenbeutel gemäß dem Oberbegriff des Anspruchs 1 bekannt, bei dem unterhalb eines Kopfabschnitts mit einer Kopfsiegelnaht ein Wiederverschluss an einer der Seitenfalten vorgesehen ist. Nach dem Abtrennen des Kopfabschnittes kann die mit dem Wiederverschluss versehene Seitenfalte an ihrem oberen Ende zur Bildung einer Schütte herausgeklappt werden. Nach der Entnahme einer Teilmenge des Schüttgutes wird die Seitenfalte zurückgeklappt und der Wiederverschluss verriegelt, wodurch der Beutelinhalt geschützt wird. Eine ähnliche Ausgestaltung eines Folienverpackungsbeutels ist auch aus der WO 2004/092025 A2 bekannt, wobei jedoch eine Verriegelung der Verschlusselemente im ausgeklappten Zustand der Seitenfalte vorgesehen ist. Durch die Anordnung einer von Profilleisten gebildeten Wiederverschlusseinrichtung ist die Herstellung der beschriebenen Folienverpackungsbeutel aufwendig und entsprechend teuer. Insbesondere wenn vorkonfektionierte Folienverpackungsbeutel für eine Verpackungsmaschine bereit gehalten werden sollen, können die an der Innenseite des Beutels angeordneten Wiederverschlusseinrichtungen aufgrund ihrer Materialstärke die Maschinengängigkeit negativ beeinflussen, weshalb eine Befüllvorrichtung entsprechend angepasst werden muss. Bei Beuteln mit einer schmalen Seitenfalte ist aufgrund der relativ kleinen Entnahmeöffnung die Handhabung verbesserungsbedürftig.

Die Druckschrift US 6 007 246 betrifft einen wiederverschließbaren Folienverpackungsbeutel mit den eingangs beschriebenen Merkmalen. Durch das Abtrennen einer Ecke des Folienverpackungsbeutels wird eine Entnahmeöffnung gebildet, die durch eine Profilstreifen aufweisende Verschlusseinrichtung wiederverschließbar ist. Die Entnahme von Füllgut durch die vergleichsweise kleine Entnahmeöffnung ist schwierig.

Vor diesem Hintergrund liegt der Erfindung die Aufgabe zugrunde, einen Folienverpackungsbeutel anzugeben, der die Entnahme von Teilmengen ermöglicht, leicht zu handhaben und kostengünstig zu fertigen ist. Insbesondere soll auch bei vorkonfektionierten Folienverpackungsbeuteln, die für eine Befüllung in einer Befüllvorrichtung vorgesehen sind, eine gute Maschinengängigkeit gewährleistet werden.

Ausgehend von einem Folienverpackungsbeutel mit den eingangs beschriebenen Merkmalen wird die Aufgabe erfindungsgemäß dadurch gelöst, dass in dem Entnahmebereich an der Front- und Rückwand jeweils eine aufreißbare Schwächungslinie angeordnet ist, dass an der Beutelinnenseite Folienzettel vorgesehen sind, die jeweils beidseits einer der Schwächungslinien an der Beutelinnenseite befestigt sind und im Bereich der zugeordneten Schwächungslinie eine Dehnungsfalte aufweisen, wobei der von den Schwächungslinien begrenzte Abschnitt des Entnahmebereichs zur Bildung einer Schütte herausklappbar ist und wobei dann die jeweils an den Schwächungslinien gebildeten Schlitze in der Frontwand und der Rückwand durch die Dehnungsfalten überbrückt sind. Erfindungsgemäß wird eine große Entnahmeöffnung dadurch gebildet, dass der Entnahmebereich aufgrund der Dehnungsfalten der Folienzettel ziehharmonikaartig herausgezogen werden kann. Im Entnahmezustand sind die Dehnungsfalten dann üblicherweise zumindest abschnittsweise gestreckt.

Um bei einem zunächst dicht verschlossenen Folienverpackungsbeutel die Schütte zu bilden wird der Kopfabschnitt geöffnet oder zumindest im Entnahmebereich entfernt. Der Kopfabschnitt kann zu diesem Zweck eine aufreißbare Siegelnaht oder eine Schwächungslinie aufweisen, um zumindest im Entnahmebereich von Hand auf- oder abgerissen zu werden. Darüber hinaus kann auch vorgesehen sein, den Kopfabschnitt vollständig oder nur im Entnahmebereich abzuschneiden. Die zur Bildung der Schütte zu durchtrennenden Schwächungslinien enden zweckmäßigerweise in einem Abstand vor der ersten Seitenkante, so dass die Seitenkante beim Herausklappen der Schütte nicht durchtrennt wird, wobei dann der Drehpunkt der herausklappbaren Schütte etwa in Verlängerung der Schwächungslinien an oder im Bereich der ersten Seitenkante liegt. Die ausgezogene Schütte kann nach der Entnahme von Füllgut zurückgeklappt werden. Dabei wird die Entnahmeöffnung durch die wieder zusammengelegten Dehnungsfalten in einem gewissen Maße verschlossen. Die erfindungsgemäße Ausgestaltung des Entnahmebereiches ist häufig ausreichend, um auch über eine längere Lagerzeit eine Beeinträchtigung des Füllgutes, zu vermeiden. Sofern der Verpackungsbeutel nach seiner Öffnung umfällt oder bei der Handhabung auf einer Seite abgelegt wird, verhindert die erfindungsgemäße Ausgestaltung des Entnahmebereiches, dass das Füllgut durch die eingeklappte Schütte austritt. Durch Ausziehen der Schütte wird hingegen eine großflächige Entnahmeöffnung gebildet, so dass auch grobstückiges Füllgut problemlos entnommen bzw. ausgeschüttet werden kann. Die im Entnahmebereich schräg verlaufenden Schwächungslinien können als Perforation oder Prägung ausgebildet sein. Zusätzlich oder alternativ kann im Rahmen der Erfindung auch ein Materialabtrag, beispielsweise mittels eines Lasers, vorgesehen sein. Bei dem Herausklappen der Schütte werden an der Front- und Rückwand V-förmige Schlitze gebildet, die in Richtung der ersten Längsseite spitz auslaufen. Durch die Abmessung der Dehnungsfalten wird dabei maßgeblich bestimmt, wie weit die Schütte herausgeklappt werden kann.

Die Schwächungslinien zur Bildung der Schütte sind in Bezug auf die erste Längsseite im Rahmen einer bevorzugten Ausgestaltung der Erfindung in einem Winkel α zwischen 10° und 45°, besonders bevorzugt zwischen 20° und 35° angeordnet. Erfindungsgemäß kann bei einer großen Dehnungsfalte bereits bei einem kleinen Winkel α eine große Schütte gebildet werden, wobei auch das Herausklappen leicht möglich ist. Bei einem sehr großen Winkel α verschlechtern sich dagegen sowohl die Abdichtung als auch die Handhabung.

Wenn vorgesehen ist, den Kopfabschnitt bei einem erstmaligen Öffnen vollständig zu entfernen ist zweckmäßigerweise unterhalb des Kopfabschnittes eine zusätzliche, seitlich des Entnahmebereichs anschließende Quernaht vorgesehen.

Vorzugsweise ist der Folienverpackungsbeutel als Seitenfaltenbeutel ausgebildet, wobei an den Längsseiten zwischen der Frontwand und der Rückwand Seitenfalten eingelegt sind. Die an der ersten Längsseite angeordnete Seitenfalte kann dann zusätzlich zur Bildung einer besonders großen Schütte herausgestülpt werden. Seitenfaltenbeutel zeichnen sich darüber hinaus durch ein großes Fassungsvermögen und eine gute Stapelbarkeit aus.

Unabhängig von der Ausgestaltung als Seitenfaltenbeutel, bei dem die Frontwand und die Rückwand durch Seitenfalten verbunden sind, oder als Folienverpackungsbeutel, bei dem die Frontwand und die Rückwand direkt verbunden sind, können die Längsseiten auf vorteilhafte Weise mit Längssiegelnähten versehen werden. Durch die Längssiegelnähte werden die Längsseiten versteift, so dass selbststehende Folienverpackungsbeutel mit einem hochwertigen Aussehen gebildet werden können.

Zur Verbesserung des Verschlusses des Folienverpackungsbeutels nach einem erstmaligen Öffnen kann es vorgesehen sein, den Entnahmebereich nach der Entnahme von Füllgut umzuknicken. Dazu kann auf der Frontwand und/oder der Rückwand benachbart zu der dort verlaufenden Schwächungslinie eine Schlaufe gebildet sein, hinter die der von der Schwächungslinie begrenzte Abschnitt des Entnahmebereichs nach einem erstmaligen Öffnen einsteckbar ist. Als Schlaufe kann ein separater Folienstreifen auf der Frontwand oder der Rückwand befestigt sein. Vorzugsweise ist jedoch vorgesehen, dass die Schlaufe durch zumindest einen Einschnitt in der Frontwand bzw. der Rückwand gebildet ist, wobei die Schlaufe an der Beutelinnenseite von dem der Frontwand bzw. der Rückwand zugeordneten Folienzettel abgedeckt ist.

Die Frontwand, die Rückwand und die optional vorgesehenen Seitenfalten können jeweils durch einzelne Folienblätter gebildet werden. Vorzugsweise ist jedoch vorgesehen, den Folienverpackungsbeutel aus einer gemeinsamen Beutelfolie durch Falten und Siegeln zu bilden. Die Beutelfolie ist dann bevorzugt zumindest zweischichtig mit einer heißsiegelbaren Schicht an der Beutelinnenseite ausgebildet. Die Beutelaußenseite kann dabei aus einem nicht oder nur schwer siegelbaren Material gebildet sein. Die Innenfläche der Beutelfolie kann beispielsweise aus einem gut siegelbaren Polyolefin gebildet sein. Als Beutelfolie sind beispielsweise Verbundfolien mit einer Außenfläche aus Polyethylenterephthalat (PET) und einer Innenfläche aus Polyethylen (PE) geeignet. Zwischen der Innenfläche und der Außenfläche können ohne Einschränkungen zur Erhöhung der Stabilität und/oder der Barrierewirkung weitere Folienschichten angeordnet sein. Um eine besonders gute Barrierewirkung in Bezug auf verschiedene Gase, Feuchtigkeit und Aromen zu erreichen, kann beispielsweise eine dünne Metallschicht vorgesehen sein. Auch Verbundmaterialien mit Schichten aus unterschiedlichen Polymeren können im Rahmen der Erfindung eingesetzt werden, wobei vorzugsweise die Polymerzusammensetzung der Innenfläche derart ausgeführt ist, dass bei einer geeigneten Siegeltemperatur nur die Innenfläche aufschmilzt. Geeignet sind beispielsweise Verbundmaterialien aus coextrudiertem Polyethylen oder mehrlagig laminierte Folienbahnen aus Polyethylen hoher Dichte (HDPE). Derartige Folien zeichnen sich durch eine gute Zug-, Reiß- und Durchschlagfestigkeit aus. Erfindungsgemäß kann auch der gesamte Folienbeutel aus Polyethylen gefertigt sein und deshalb leicht recycelt werden.

Die an der Außenfläche liegende Folienschicht ist typischerweise an ihrer Außen- oder Innenseite bedruckt. Bei einem Aufdruck auf der Innenseite wird dieser vor einer Lamination der Außenschicht mit zumindest einer weiteren, innen liegenden Schicht aufgebracht und ist bei dem gefertigten Folienverpackungsbeutel durch seine innen liegende Anordnung gegenüber Abrieb geschützt. Bei einem Aufdruck auf der Außenseite kann optional eine dünne Schicht eines Schutzlackes vorgesehen sein um das Druckbild zu schützen.

Die Folienzettel werden bevorzugt an beiden Seiten der zugeordneten Schwächungslinie durch Heißsiegeln befestigt und sollen deshalb zumindest an einer Seite leicht gegen die Beutelinnenseite siegelbar sein. Vorzugsweise weisen die Folienzettel auch eine gewisse Steifigkeit auf, damit die Schütte nach der Benutzung zuverlässig wieder eingeklappt werden kann und in der geschlossenen Position gehalten wird. Die Folienzettel können ebenso wie die Beutelfolie mehrschichtig ausgebildet sein und neben einer ersten Schicht aus Polyethylen eine zweite Schicht aus Polyethylen, Polyethylenterephthalat oder orientiertem Polypropylen aufweisen. Falls vorgesehen ist, die Folienzettel an optional vorgesehenen Längssiegelnähten mit zu versiegeln, müssen die Folienzettel beidseitig heißsiegelbar sein. Geeignet sind beispielsweise ein- oder mehrlagige Polyethylenfolien.

Um die Handhabung des erfindungsgemäßen Folienverpackungsbeutels zu verbessern, kann dieser einen Tragegriff aufweisen, der vorzugsweise an dem Kopfabschnitt oder der zweiten Längsseite angeordnet ist.

Gegenstand der Erfindung ist auch ein Verfahren zur Herstellung des zuvor beschriebenen Verpackungsbeutels, wobei in eine Folienbahn paarweise zugeordnete Schwächungslinien eingebracht werden, die schräg zur Längsrichtung der Folienbahn ausgerichtet sind, wobei an den Schwächungslinien ein mit einer Dehnungsfalte versehener Folienzettel derart an der Folienbahn befestigt wird, dass ein erster an die Dehnungsfalte anschließender Bereich des Folienzettels auf der einen Seite der Schwächungslinie und ein zweiter an die Dehnungsfalte anschließender Bereich auf der anderen Seite der Schwächungslinie angeordnet ist, wobei aus der Folienbahn durch Falten und Siegeln ein flachgelegter Folienschlauch mit einer Frontwand und einer Rückwand derart gebildet wird, dass die einander zugeordneten Schwächungslinien übereinander liegend an der Frontwand und der Rückwand angeordnet sind und wobei aus dem Folienschlauch einzelne Folienverpackungsbeutel abgetrennt werden.

Vorzugsweise wird im Bereich der Schwächungslinien jeweils ein Folienstreifen unter Bildung einer Dehnungsfalte zugeführt, wobei dann aus dem Folienstreifen die einzelnen Folienzettel abgetrennt werden. Die Befestigung der Folienzettel erfolgt beispielsweise durch Kleben oder vorzugsweise durch Siegeln. Um die jeweils seitlich der Schwächungslinie verlaufende Verbindung zwischen den Folienzetteln und der Folienbahn erzeugen zu können, ist die gebildete Dehnungsfalte zweckmäßigerweise zunächst senkrecht zu der Ebene der Folienbahn ausgerichtet und wird dann nach der Befestigung an der Folienbahn flach gelegt.

Weitere bevorzugte Ausgestaltungen des erfindungsgemäßen Verfahrens sind Gegenstand der Patentansprüche 14 bis 17. Insbesondere können aus dem gebildeten Folienschlauch an ihrem unteren Ende offene Folienverpackungsbeutel abgetrennt werden, die für eine nachfolgende Befüllung in einer Füllvorrichtung vorgesehen sind. Da bei der erfindungsgemäßen Ausgestaltung die Dicke der Folienbeutel in dem aufreißbaren Entnahmebereich nur unwesentlich erhöht wird, wird eine gute Maschinengängigkeit von vorkonfektionierten Folienverpackungsbeuteln erreicht.

Die Erfindung wird im Folgenden anhand einer lediglich ein Ausführungsbeispiel darstellenden Zeichnung erläutert. Es zeigen schematisch:
- **Fig. 1a**: einen erfindungsgemäßen Folienverpackungsbeutel im ge- schlossenen Zustand,
- **Fig. 1b**: den Folienverpackungsbeutel gemäß Fig. 1 a im geöffneten Zustand,
- **Fig. 2a und 2b**: eine alternative Ausgestaltung des Folienverpackungs- beutels in einem geschlossenen bzw. geöffneten Zustand,
- **Fig. 2c**: der Folienbeutel gemäß Fig. 2b mit einem umgefalteten Entnahmebereich,
- **Fig. 3**: eine Schnittdarstellung entlang der Linie A-A der Fig. 2a,
- **Fig.4**: ein Verfahren zur Herstellung eines Folienverpackungs- beutels.

Fig. 1a zeigt einen erfindungsgemäßen Folienverpackungsbeutel 1 mit einer Frontwand 2, einer Rückwand 3, einem durch eine Quernaht 4 verschlossenen Kopfabschnitt 5 und einem aufreißbaren Entnahmebereich 6, der sich an einer Seite des Folienverpackungsbeutels 1 von einer ersten Längsseite 7a zu dem Kopfabschnitt 5 erstreckt. In dem Entnahmebereich 6 ist an der Frontwand 2 und der Rückwand 3 jeweils eine aufreißbare, schräg zu der ersten Längsseite 7a verlaufende Schwächungslinie. 8 angeordnet, die beispielsweise als Perforation ausgebildet sein kann. An der Beutelinnenseite sind Folienzettel 9, 9' vorgesehen, die jeweils beidseits einer der Schwächungslinien 8 an der Beutelinnenseite befestigt sind und im Bereich der zugeordneten Schwächungslinie 8 eine Dehnungsfalte 10 aufweisen.

Wie der Fig. 1b zu entnehmen ist, ist der von den Schwächungslinien 8 begrenzte Abschnitt des Entnahmebereichs 6 zur Bildung einer Schütte 11 herausklappbar, wobei dann im herausgeklappten Zustand die jeweils an den Schwächungslinien 8 gebildeten V-förmigen Schlitze 12 in der Frontwand 2 und der Rückwand 3 durch die im Entnahmezustand gestreckten Dehnungsfalten 10 überbrückt sind. Um die Schütte 11 bilden zu können, wird ein Teil des Kopfabschnittes 5 oberhalb des Entnahmebereiches 6 entlang einer Perforation 13 entfernt. Alternativ kann auch vorgesehen sein, den Kopfabschnitt 5 vollständig oder teilweise abzuschneiden. Um nach der Entnahme einer Teilmenge einen gewissen Schutz des in dem Folienverpackungsbeutel 1 verbleibenden Füllgutes zu gewährleisten kann die Schütte 11 wieder eingeklappt werden, wobei dann die Dehnungsfalten 10 wie in dem in Fig. 1a dargestellten Ausgangszustand wieder zusammengefaltet sind. Durch die im geschlossenen Zustand der Schütte 11 innen liegenden Dehnungsfalten 10 wird insgesamt ein guter Verschluss des Folienverpackungsbeutels 1 erreicht.

Die Schwächungslinien 8 sind in Bezug auf die erste Längsseite 7a in einem Winkel α von etwa 30° angeordnet. Die Frontwand 2 und die Rückwand 3 sind an den Längsseiten 7a, 7b durch Längssiegelnähte 14, 14' miteinander verbunden. Die Schwächungslinien 8 enden jeweils vor der ersten Längsseite 7a. Die Dehnungsfalten 10 laufen vorzugsweise entsprechend der Form der V-förmigen Schlitze 12 in Richtung der ersten Längsseite 7a spitz aus, wobei entsprechend die Höhe h der Dehnungsfalten 10 ausgehend von der ersten Längsseite 7a zunimmt. Die maximale Höhe hₘₐₓ bestimmt dabei, wie in Fig. 2b dargestellt, wie weit die Schütte 11 herausgeklappt werden kann.

Die Fig. 2a bis 2c zeigen einen als Seitenfaltenbeutel ausgebildeten Folienverpackungsbeutel 1. Die Frontwand 2 und die Rückwand 3 sind durch eingelegte Seitenfalten 15 miteinander verbunden. Um ausgehend von dem in Fig. 2a dargestellten verschlossenen Folienverpackungsbeutel 1 die Schütte 11 herausklappen zu können, wird zunächst der gesamte Kopfabschnitt 5 entlang einer Perforation 13' abgerissen. Damit dann der Folienverpackungsbeutel 1 seitlich des Entnahmebereichs 6 an seiner Oberseite verschlossen ist, ist unterhalb des Kopfabschnittes 5 eine zusätzliche, seitlich an den Entnahmebereich 6 anschließende Quernaht 4' vorgesehen, die wie sämtliche übrigen Verbindungsnähte vorzugsweise als Heißsiegelnaht ausgebildet ist. Bei dem Herausklappen der Schütte 11 wird auch das obere Ende der an der ersten Längsseite 7a angeordneten Seitenfalte 15a herausgeklappt, so dass eine besonders große Entnahmeöffnung entsteht. Um nach einem erstmaligen Öffnen den Verschluss des Folienverpackungsbeutels 1 zu verbessern, ist wie in Fig. 2c dargestellt, vorgesehen, nach der Entnahme von Füllgut den Entnahmebereich 6 umzuknicken. Der von den Schwächungslinien 8 begrenzte Abschnitt des Entnahmebereichs 6 wird dabei in eine Schlaufe 16 gesteckt, die durch zwei Einschnitte 17 in der Frontwand 2 gebildet ist. Die von den Einschnitten 17 gebildete Schlaufe 16 ist dabei an der Beutelinnenseite von dem an der Frontwand 2 angeordneten Folienzettel 9 abgedeckt. Um den Folienverpackungsbeutel 1 leicht transportieren zu können, ist an der Seitenfalte 15b der zweiten Längsseite 7b ein Tragegriff 18 aufgesiegelt.

Der in der Fig. 3 dargestellten Schnittdarstellung entlang der Linie A-A der Fig. 2a ist zu entnehmen, dass die Frontwand 2, die Rückwand 3 und die Seitenfalten 15a, 15b des Folienverpackungsbeutels 1 durch Falten und Siegeln ausgebildet sind. Durch die Längssiegelnähte 14, 14' an den Längsseiten 7a, 7b des Folienverpackungsbeutels 1 werden eine Versteifung und im befüllten Zustand eine verbesserte Standfähigkeit erreicht. Zusätzlich sind an einer Längssiegelnaht 14' die Ränder der Beutelfolie miteinander verbunden.

Die einzelnen Verfahrensschritte zur Herstellung des Folienverpackungsbeutels sind in der Fig. 4 schematisch dargestellt. Zunächst wird eine Folienbahn 19 einer Beutelfolie zugeführt und in einem gleichmäßigen Abstand mit zwei schräg zur Längsrichtung der Materialbahn 19 verlaufenden Schwächungslinien r 8 versehen. Nachfolgend werden seitlich Folienstreifen 20 zugeführt. Im Bereich der Schwächungslinien 8 sind Falt- und Führungsbleche 21 für die Folienstreifen 20 vorgesehen, die eine Dehnungsfalte 10 in den Folienstreifen 20 bilden, wobei die Höhe h der Dehnungsfalte 10 in Bewegungsrichtung der Folienstreifen 20 zunimmt. Die Folienstreifen 20 werden taktweise zugeführt und jeweils seitlich der zunächst senkrecht zu der Ebene der Materialbahn 19 ausgerichteten Dehnungsfalte 10 festgesiegelt. Nachfolgend werden aus den Folienstreifen 20 einzelne Folienzettel 9, 9' abgetrennt. Um den weiteren Transport der mit den Folienzetteln 9, 9' versehenen Folienbahn 19 zu erleichtern, werden die Dehnungsfalten 10 nachfolgend flachgelegt. An einer der Schwächungslinien deckt der aufgebrachte Folienzettel 9 auch zuvor gebildete Einschnitte 17 ab.

Aus der Materialbahn 19 wird dann durch Falten und Siegeln ein flachgelegter Folienschlauch 22 mit einer Frontwand 2, einer Rückwand 3 und dazwischen eingelegten Seitenfalten 15a, 15b derart gebildet, dass die jeweils zwei Schwächungslinien 8 übereinander liegend an der Frontwand 2 und der Rückwand 3 angeordnet sind. Nachfolgend werden zur Verstärkung an den Längsseiten 7a, 7b Längssiegelnähte 14, 14' erzeugt, wobei die Ränder der Beutelfolie auch an einer der Längssiegelnähte 14' verbunden werden. Des Weiteren werden eine erste Quernaht 4' und darüber eine zweite Quernaht 4 erzeugt. Zwischen der ersten und der zweiten Quernaht 4, 4' ist eine Perforation 13' vorgesehen, die bereits zuvor erzeugt wurde. An der zweiten Quersiegelnaht 4 wird der Folienschlauch 22 durchtrennt, so dass am unteren Ende offene Folienverpackungsbeutel 1 gebildet werden.

## Patentansprüche

1. Folienverpackungsbeutel mit einer Frontwand (2), einer Rückwand (3), einem durch eine Quernaht (4) verschlossenen Kopfabschnitt (5) und einem aufreißbaren Entnahmebereich (6), der sich an einer Seite des Folienverpackungsbeutels (1) von einer ersten Längsseite (7a) zu dem Kopfabschnitt (5) erstreckt, **dadurch gekennzeichnet, dass** in dem Entnahmebereich (6) an der Front- und Rückwand (2, 3) jeweils eine aufreißbare Schwächungslinie (8) angeordnet ist, dass an der Beutelinnenseite Folienzettel (9, 9') vorgesehen sind, die jeweils beidseits einer der Schwächungslinien (8) an der Beutelinnenseite befestigt sind und jeweils im Bereich der zugeordneten Schwächungslinie (8) eine Dehnungsfalte (10) aufweisen, wobei der von den Schwächungslinien (8) begrenzte Abschnitt des Entnahmebereiches (6) zur Bildung einer Schütte (11) herausklappbar ist und wobei dann die jeweils an den Schwächungslinien (8) gebildeten Schlitze (12) in der Frontwand (2) und der Rückwand (3) durch die Dehnungsfalten (10) überbrückt sind.

2. Folienverpackungsbeutel nach Anspruch 1, **dadurch gekennzeichnet, dass** an den Längsseiten (7a, 7b) zwischen die Frontwand (2) und die Rückwand (3) Seitenfalten (15a, 15b) eingelegt sind, wobei die an der ersten Längsseite (7a) angeordnete Seitenfalte (15a) nach einem erstmaligen Öffnen des Folienverpackungsbeutels (1) im Entnahmebereich (6) herausklappbar ist.

3. Folienverpackungsbeutel nach Anspruch 1 oder 2, **dadurch gekennzeichnet, dass** unterhalb des Kopfabschnittes (5) eine zusätzliche, seitlich an den Entnahmebereich (6) anschließende Quernaht (4') vorgesehen ist.

4. Folienverpackungsbeutel nach einem der Ansprüche 1 bis 3, **dadurch gekennzeichnet, dass** die Schwächungslinien (8) in Bezug auf die erste Längsseite (7a) in einem Winkel α zwischen 10° und 45°, vorzugsweise zwischen 20° und 35° angeordnet sind.

5. Folienverpackungsbeutel nach einem der Ansprüche 1 bis 4, **dadurch gekennzeichnet, dass** die Front- und die Rückwand (2, 3) durch Falten und Siegeln einer Beutelfolie gebildet sind.

6. Folienverpackungsbeutel nach einem der Ansprüche 1 bis 5, **dadurch gekennzeichnet, dass** die Längsseiten (7a, 7b) mit Längssiegelnähten (14, 14') versehen sind.

7. Folienverpackungsbeutel nach einem der Ansprüche 1 bis 6, **dadurch gekennzeichnet, dass** ausgehend von der ersten Längsseite (7a) die Höhe h der Dehnungsfalten (10) zunimmt.

8. Folienverpackungsbeutel nach einem der Ansprüche 1 bis 7, **dadurch gekennzeichnet, dass** auf der Frontwand (2) und/oder der Rückwand (3) benachbart zu der dort verlaufenden Schwächungslinie (8) eine Schlaufe (16) gebitdet ist, hinter die der von den Schwächungslinien (8) begrenzte Abschnitt des Entnahmebereichs (6) nach einer erstmaligen Öffnung zur Verbesserung des Verschlusses einsteckbar ist.

9. Folienverpackungsbeutel nach Anspruch 8, **dadurch gekennzeichnet, dass** die Schlaufe (16) durch zumindest einen Einschnitt (17) in der Frontwand (2) bzw. der Rückwand (3) gebildet ist, wobei die Schlaufe (16) an der Beutelinnenseite von dem der Frontwand (2) bzw. der Rückwand (3) zugeordneten Folienzettel (9) abgedeckt ist.

10. Folienverpackungsbeutel nach einem der Ansprüche 1 bis 9, **gekennzeichnet durch** einen Tragegriff (18) an dem Kopfabschnitt (5) oder der zweiten Längsseite (7b).

11. Verfahren zur Herstellung eines Folienverpackungsbeutels nach einem der Ansprüche 1 bis 10,
wobei in eine Folienbahn (19) paarweise zugeordnete Schwächungslinien (8) eingebracht werden, die schräg zur Längsrichtung der Folienbahn (19) ausgerichtet sind,
wobei an den Schwächungslinien (8) ein mit einer Dehnungsfalte (10) versehener Folienzettel (9, 9') derart an der Folienbahn (19) befestigt wird, dass ein erster an die Dehnungsfalte (10) anschließender Abschnitt des Folienzettels (9, 9') auf der einen Seite der Schwächungslinie (8) und ein zweiter an die Dehnungsfalte anschließender Abschnitt auf der anderen Seite der Schwächungslinie angeordnet ist,
wobei aus der Folienbahn (19) durch Falten und Siegeln ein flachgelegter Folienschlauch (22) mit einer Frontwand (2) und einer Rückwand (3) derart gebildet wird, dass die einander zugeordneten Schwächungslinien (8) übereinander liegend an der Frontwand (2) und der Rückwand (3) angeordnet sind,
und wobei aus dem Folienschlauch (22) einzelne Folienverpackungsbeutel (1) abgetrennt werden.

12. Verfahren nach Anspruch 11, wobei im Bereich der Schwächungslinien (8) einen Folienstreifen (20) unter Bildung einer Dehnungsfalte (10) zugeführt wird und wobei aus dem Folienstreifen (20) einzelne Folienzettel (9, 9') abgetrennt werden.

13. Verfahren nach Anspruch 11 oder 12, wobei die Dehnungsfalten (11) der Folienzettel (9, 9') bei der Befestigung jeweils senkrecht zur Ebene der Folienbahn (19) ausgerichtet und nachfolgend flach gelegt werden.

14. Verfahren nach einem der Ansprüche 11 bis 13, wobei vor der Befestigung der Folienzettel (9, 9') ein Einschnitt (17) in der Folienbahn (19) erzeugt wird, der einem der paarweise zugeordneten Schwächungslinien benachbart ist.

15. Verfahren nach einem der Ansprüche 11 bis 14, wobei bei der Bildung des ersten Folienschlauches (22) zwischen der Frontwand (2) und der Rückwand (3) eingelegte Seitenfalten (15a, 15b) gebildet werden.

16. Verfahren nach einem der Ansprüche 11 bis 15, wobei der Folienschlauch (22) an seinen Rändern mit Längssiegelnähten (14, 14') versehen wird.

17. Verfahren nach einem der Ansprüche 11 bis 16, wobei einzelne an einem Ende offene Folienverpackungsbeutel (1) von dem Folienschlauch (22) abgetrennt werden.

## Claims

1. A film packaging bag comprising a front wall (2), a rear wall (3), a top portion (5) closed by a transverse seam (4) and a tear-open removal region (6) which extends on one side of the film packaging bag (1) from a first longitudinal side (7a) to the top portion (5), **characterised in that** respectively one tear-open weakening line (8) is disposed in the removal region (6) on the front and rear wall (2, 3), film slips (9, 9') are provided on the bag inner side which are each fastened on both sides of one of the weakening lines (8) on the bag inner side and which each have an expansion fold (10) in the region of the associated weakening line (8), wherein the portion of the removal region (6) delimited by the weakening lines (8) can be folded out to form a spout (11) and wherein the slots (12) formed in each case on the weakening lines (8) in the front wall (2) and the rear wall (3) are bridged by the expansion folds (10).

2. The film packaging bag according to claim 1, **characterised in that** gussets (15a, 15b) are inserted on the longitudinal sides (7a, 7b) between the front wall (2) and the rear wall (3), wherein the gusset (15a) disposed on the first longitudinal side (7a) can be folded out after the first opening of the film packaging bag (1) in the removal region (6).

3. The film packaging bag according to claim 1 or 2, **characterised in that** an additional transverse seam (4') laterally adjoining the removal region (6) is provided below the top portion (5).

4. The film packaging bag according to any one of claims 1 to 3, **characterised in that** the weakening lines (8) are disposed at an angle α between 10° and 45°, preferably between 20° and 35° relative to the first longitudinal side (7a).

5. The film packaging bag according to any one of claims 1 to 4, **characterised in that** the front and the rear wall (2, 3) are formed by folding and sealing a bag film.

6. The film packaging bag according to any one of claims 1 to 5, **characterised in that** the longitudinal sides (7a, 7b) are provided with longitudinal sealing seams (14, 14').

7. The film packaging bag according to any one of claims 1 to 6, **characterised in that** starting from the first longitudinal side (7a), the height h of the expansion folds (10) increases.

8. The film packaging bag according to any one of claims 1 to 7, **characterised in that** a loop (16) is formed on the front wall (2) and/or rear wall (3) adjacent to the weakening line (8) running there, behind which loop the portion of the removal region (6) delimited by the weakening lines (8) can be inserted after the first opening to improve the closure.

9. The film packaging bag according to claim 8, **characterised in that** the loop (16) is formed by at least one incision (17) in the front wall (2) or the rear wall (3), wherein the loop (16) on the bag inner side is covered by the film slip (9) associated with the front wall (2) or the rear wall (3).

10. The film packaging bag according to any one of claims 1 to 9, **characterised by** a carrying handle (18) on the top portion (5) or the second longitudinal side (7b).

11. A method for the production of a film packaging bag according to any one of claims 1 to 10,
wherein pairwise-associated weakening lines (8) are inserted in a film web (9), which lines are aligned obliquely to the longitudinal direction of the film web (19),
wherein at the weakening lines (8) a film slip (9, 9') provided with an expansion fold (10) is fastened to the film web (19) in such a manner that a first portion of the film slip (9, 9') adjoining the expansion fold (10) is disposed on one side of the weakening line (8) and a second portion adjoining the expansion fold is disposed on the other side of the weakening line,
wherein a laid-flat film tube (22) comprising a front wall (2) and a rear wall (3) is formed in such a manner from the film web (19) by folding and sealing that the weakening lines (8) associated with one another are disposed one above the other on the front wall (2) and the rear wall (3),
and wherein individual film packaging bags (1) are separated from the film tube (22).

12. The method according to claim 11, wherein in the region of the weakening lines (8) a film strip (20) is supplied to form an expansion fold (10) and wherein individual film slips (9, 9') are separated from the film strip (20).

13. The method according to claim 11 or 12, wherein the expansion folds (11) of the film slips (9, 9') are each aligned perpendicular to the plane of the film web (19) during fastening and are subsequently laid flat.

14. The method according to any one of claims 11 to 13, wherein before fastening the film slips (9, 9') an incision (17) is made in the film web (19), which is adjacent to the pairwise-associated weakening lines.

15. The method according to any one of claims 11 to 14, wherein during the formation of the first film tube (22) gussets (15a, 15b) inserted between the front wall (2) and the rear wall (3) are formed.

16. The method according to any one of claims 11 to 15, wherein the film tube (22) is provided with longitudinal sealing seams (14, 14') at its edges.

17. The method according to any one of claims 11 to 16, wherein individual film packaging bags (1) open at one end are separated from the film tube (22).

## Revendications

1. Sachet d'emballage en film avec une paroi frontale (2), une paroi arrière (3), une partie de tête (5) fermée par une soudure transversale (4) et une zone de prélèvement (6) déchirable, qui sur un côté du sachet d'emballage en film (1) s'étend à partir d'un premier côté longitudinal (7a) vers la partie de tête (5), **caractérisé en ce que** dans la zone de prélèvement (6) sur la paroi frontale et arrière (2, 3) est disposée chaque fois une ligne d'affaiblissement (8) déchirable, **en ce que** sur la face interne du sachet sont prévues des étiquettes en film (9, 9') qui sont fixées chacune de part et d'autre d'une ligne d'affaiblissement (8) sur la face interne du sachet et qui présentent chacune dans la zone de la ligne d'affaiblissement (8) associée un pli d'extension (10), la partie de la zone de prélèvement (6) délimitée par les lignes d'affaiblissement (8) étant escamotable pour former une goulotte de déversement (11) et les échancrures (12) alors formées chaque fois sur les lignes d'affaiblissement (8) dans la paroi frontale (2) et dans la paroi arrière (3) étant chevauchées par les plis d'extension (10).

2. Sachet d'emballage en film selon la revendication 1, **caractérisé en ce que** sur les côtés longitudinaux (7a, 7b) entre la paroi frontale (2) et la paroi arrière (3) sont insérés des plis latéraux (15a, 15b), le pli latéral (15a) disposé sur le premier côté longitudinal (7a) étant escamotable dans la zone de prélèvement (6), après une première ouverture du sachet d'emballage en film (1).

3. Sachet d'emballage en film selon la revendication 1 ou 2, **caractérisé en ce que** sous la partie de tête (5) est prévue une soudure transversale (4') supplémentaire se raccordant latéralement sur la zone de prélèvement (6).

4. Sachet d'emballage en film selon l'une quelconque des revendications 1 à 3, **caractérisé en ce que** les lignes d'affaiblissement (8) sont disposées par rapport au premier côté longitudinal (7a) sous un angle α compris entre 10° et 45°, de préférence entre 20° et 35°.

5. Sachet d'emballage en film selon l'une quelconque des revendications 1 à 4, **caractérisé en ce que** la paroi frontale et arrière (2, 3) sont formées par pliage et scellement d'un film à sachet.

6. Sachet d'emballage en film selon l'une quelconque des revendications 1 à 5, **caractérisé en ce que** les côtés longitudinaux (7a, 7b) sont munis de soudures de scellement longitudinales (14, 14').

7. Sachet d'emballage en film selon l'une quelconque des revendications 1 à 6, **caractérisé en ce qu'**à partir du premier côté longitudinal (7a), la hauteur h du pli d'extension (10) augmente.

8. Sachet d'emballage en film selon l'une quelconque des revendications 1 à 7, **caractérisé en ce que** sur la paroi frontale (2) et/ou sur la paroi arrière (3), dans le voisinage de la ligne d'affaiblissement (8) qui s'y étend est formée une boucle (16), dans laquelle, après une première ouverture, la partie de la zone de prélèvement (6) délimitée par les lignes d'affaiblissement (8) est insérable pour améliorer la fermeture.

9. Sachet d'emballage en film selon la revendication 8, **caractérisé en ce que** la boucle (16) est formée par au moins une entaille (17) dans la paroi frontale (2) ou dans la paroi arrière (3), sur le côté intérieur du sachet, la boucle (16) étant recouverte par l'étiquette en film (9) associée à la paroi frontale (2) ou à la paroi arrière (3).

10. Sachet d'emballage en film selon l'une quelconque des revendications 1 à 9, **caractérisé par** une poignée (18) sur la partie de tête (5) ou sur le deuxième côté longitudinal (7b).

11. Procédé de fabrication d'un sachet d'emballage en film selon l'une quelconque des revendications 1 à 10,
dans une bande de film (19) des lignes d'affaiblissement (8) associées par paire qui sont orientées en inclinaison par rapport à la direction longitudinale de la bande de film (19) étant ménagées,
sur les lignes d'affaiblissement (8), une étiquette en film (9, 9') munie d'un pli d'extension (10) étant fixé sur la bande de film (19), de telle sorte qu'une première partie de l'étiquette en film (9, 9') se raccordant sur le pli d'extension (10) soit disposée sur l'un des côtés de la ligne d'extension (8) et qu'une autre partie se raccordant sur le pli d'extension soit disposée sur l'autre côté de la ligne d'affaiblissement,
par pliage et par scellement, un boyau de film (22) posé à plat, avec une paroi frontale (2) et une paroi arrière (3) étant formé à partir de la bande de film (19), de sorte que les lignes d'affaiblissement (8) mutuellement associées soient disposées en étant superposées sur la paroi frontale (2) et sur la paroi arrière (3),
et des sachets d'emballage en film (1) individuels étant sectionnés à partir du boyau en film (22).

12. Procédé selon la revendication 11, dans la zone des lignes d'affaiblissement (8) un lé de film (20) étant alimenté en formant un pli d'extension (10) et des étiquettes en film (9, 9') individuelles étant sectionnées à partir du lé de film (20).

13. Procédé selon la revendication 11 ou 12, lors de la fixation, les plis d'extension (11) des étiquettes en film (9, 9') étant chacun orientés à la perpendiculaire de la bande de film (19) puis posés à plat.

14. Procédé selon l'une quelconque des revendications 11 à 13, avant la fixation des étiquettes en film (9, 9) une entaille (17) qui est voisine des lignes d'affaiblissement associées par paires étant ménagée dans la bande de film (19).

15. Procédé selon l'une quelconque des revendications 11 à 14, lors de la formation du premier boyau en film (22), des plis latéraux (15a, 15b) insérés entre la paroi frontale (2) et la paroi arrière (3) étant créés.

16. Procédé selon l'une quelconque des revendications 11 à 15, le boyau de film (22) étant muni sur ses bords de soudures de scellement longitudinales (14, 14').

17. Procédé selon l'une quelconque des revendications 11 à 16, des sachets d'emballage en film (1) individuels ouverts sur une extrémité étant sectionnés à partir du boyau de film (22).
